# EUROPÄISCHE PATENTSCHRIFT

(11) **EP 2 766 609 B1**
(45) Veröffentlichungstag und Bekanntmachung des Hinweises auf die Patenterteilung: **30.03.2016**
(21) Anmeldenummer: 11767712.0
(22) Anmeldetag: 12.10.2011
(51) Int. Cl.: F04D 29/28, F04D 29/66

(54) **WUCHTGEWICHT FÜR EIN GEBLÄSERAD**
BALANCING WEIGHT FOR A FAN WHEEL
MASSE D'ÉQUILIBRAGE POUR ROUE DE SOUFFLANTE

(43) Veröffentlichungstag der Anmeldung: 20.08.2014
(73) Patentinhaber: EBM-Papst Mulfingen GmbH&CO. KG, 74673 Mulfingen (DE)
(72) Erfinder: HAMMEL, Christian, 74629 Pfedelbach-Oberohrn (DE); MOLL, Jürgen, 74532 Ilshofen (DE)
(74) Vertreter: Jostarndt, Hans-Dieter
(86) Internationale Anmeldenummer: PCT/EP2011/067768
(87) Internationale Veröffentlichungsnummer: WO 2013/053387

(56) Entgegenhaltungen:
- EP-A1- 1 256 725
- DE-A1-102010 011 526
- US-B1- 6 530 747

## Beschreibung

Die vorliegende Erfindung betrifft ein Wuchtgewicht zum Auswuchten eines Gebläserades.

Laufräder für Gebläse und Lüfter müssen in aller Regel für den praktischen Einsatz ausgewuchtet werden, um einen ruhigen, schwingungsarmen Lauf zu gewährleisten. Dazu werden vor allem an der äußeren Peripherie Wuchtgewichte angeordnet. Der Stand der Technik beschreibt dazu verschiedene Möglichkeiten.

Das Dokument DE 10 2009 007 803 A1 beschreibt bei einem Mehrflügel-Zentrifugalventilator ein Ausgleichsgewicht mit einer Klemmenform zum Aufstecken auf einen Randbereich des Ventilators. Diese Ausführung eines Wuchtgewichtes hat wegen des relativ geringen Gewichtes der einzelnen Klemme oder Klammer bei starken Unwuchten des Laufrades den Nachteil, dass jeweils mehrere Gewichte nebeneinander angeordnet werden müssen. Dies macht den Auswuchtvorgang aufwändig.

Auch die DE 10 2010 011 526 A1 beschreibt für eine Radial-Lüfterrad-Anordnung ein klammerartiges Ausgleichsgewicht, was mit den gleichen, zuvor beschriebenen Nachteilen verbunden ist. Zusätzlich hat hierbei das Lüfterrad eine spezielle Ausgestaltung mit taschenförmigen Vertiefungen, in deren Bereichen jeweils zumindest ein Ausgleichsgewicht befestigbar ist.

Das weitere Dokument DE 10 2006 057 087 B3 beschreibt ein Laufrad für ein Gebläse, wobei das Laufrad spezielle Taschen zum Einsetzen von Wuchtungsgewichten aufweist.

Die US 6,530,747 B1 offenbart eine Klammer zum Auswuchten, die am Umfang eines rotierenden Körpers an einem dünnwandig auslaufenden Teil angebracht werden kann. Die Klammer weist ein u-förmiges Querschnittprofil mit mindestens einer an einem Schenkel angeformten Spitze auf, die in den Innenraum des u-förmigen Querschnittprofils ragt und zum Verbindungsteil der Schenkel hin geneigt verläuft.

Die Klammer kann beispielsweise an einer Laufschaufel eines Laufrades eines Lüfters befestigt werden.

Die EP 1 256 725 A1 offenbart ein Wuchtgewicht zum Auswuchten einer Vakuumpumpe auf, welches an einem Rotor der Vakuumpumpe befestigt wird. Das Wuchtgewicht weist ein Zusatzgewicht auf, welches in einem Halter angeordnet ist. Der Halter weist eine Blattfeder auf, die einen u-förmig gebogenen Bereich und zwei Klemmabschnitte aufweist. Die Klemmabschnitte werden durch Umbiegen der beiden Enden des u-förmigen Bereichs gebildet. Das Zusatzgewicht ist formschlüssig in dem u-förmigen Bereich angeordnet. Zur Befestigung des Wuchtgewichts an dem Rotor weist dieser eine ringförmige, im Querschnitt schwalbenschwanzartige, Nut auf. In die Nut wird das Zusatzgewicht mit dem Halter eingesetzt, in dem die Klemmabschnitte zusammengedrückt werden. Sobald die Klemmabschnitte los gelassen werden, spreizen sie sich auf und halten den Halter mit dem Zusatzgewicht in der Nut.

Der vorliegenden Erfindung liegt die Aufgabe zu Grunde, ein Wuchtgewichtfür die beschriebene Anwendung zu schaffen, welches ein vereinfachtes und effektives Auswuchten eines Gebläserades mit geringem Aufwand ermöglicht.

Erfindungsgemäß wird dies durch die Merkmale des unabhängigen Anspruchs 1 erreicht.

Vorteilhafte Ausgestaltungen der Erfindung sind in den abhängigen Ansprüchen sowie in der anschließenden Beschreibung enthalten.

Die Erfindung bezieht sich auch auf die einzelnen Bestandteile des erfindungsgemäßen Wuchtgewichtes, und zwar auf die Federklammer und auf das Zusatzgewicht.

Die Erfindung ermöglicht ein sehr schnelles und effektives Auswuchten. Zunächst kann die Federklammer auf einfache Weise und an beliebigen Umfangsstellen an dem Gebläserad befestigt werden. Durch das separate Zusatzgewicht kann das Auswuchten optimiert werden, indem bezüglich ihres Gewichtes bzw. ihrer Masse unterschiedliche Zusatzgewichte bereitgestellt werden; es kann dann das jeweils passende Zusatzgewicht in dem Aufnahmeabschnitt der Federklammer gehaltert werden. Dadurch können auch größere Unwuchten mit nur einem oder sehr wenigen erfindungsgemäßen Wuchtgewichten ausgeglichen werden.

In bevorzugter Ausgestaltung der Erfindung besteht die Federklammer als einstückiges Stanz-Biegeformteil aus einem Federstahlblech. Gemäß der Erfindung ist die Federklammer derart etwa S-förmig gebogen, dass der Halteabschnitt etwa U-förmig ausgebildet ist und über einen gemeinsamen Stegabschnitt in den ebenfalls etwa U-förmigen Aufnahmeabschnitt übergeht. Der Halteabschnitt und der Aufnahmeabschnitt sind dann bezüglich ihrer Öffnungsseiten umgekehrt orientiert. Der Halteabschnitt ist vorzugsweise in Anpassung an das Gebläserad derart ausgebildet, dass er auf schnelle und einfache Weise kraft- und/oder formschlüssig auf einen beliebigen Umfangsrand des Gebläserades aufsteckbar ist. Dies ermöglicht ein Auswuchten an einer beliebigen Umfangsstelle des Gebläserades.

Das Zusatzgewicht ist in bevorzugter Ausgestaltung als flacher, quaderartiger Körper aus einem insbesondere metallischen Flachmaterial ausgebildet. Hierbei sind das Zusatzgewicht und der Aufnahmeabschnitt der Federklammer in Anpassung aneinander derart ausgebildet, dass das Zusatzgewicht lösbar - und somit auswechselbar - kraft- und/oder formschlüssig in den Aufnahmeabschnitt einsteckbar ist. Unterschiedliche Gewichte können auf einfache Weise durch unterschiedliche Längen bzw. Breiten des Zusatzgewichtes realisiert werden.

Anhand eines in der Zeichnung veranschaulichten, bevorzugten Ausführungsbeispiels soll die Erfindung im Folgenden genauer erläutert werden. Es zeigen:
- Fig. 1: eine axial geschnittene Seitenansicht einer möglichen Ausführung eines Gebläserades mit einem erfindungsgemäßen Wuchtgewicht im Bereich II,
- Fig. 2: eine stark vergrößerte Ansicht des Bereiches II in Fig. 1 in einem Schnitt entsprechend der Schnittebene II-II in Fig. 6,
- Fig. 3: eine gesonderte Perspektivansicht einer Federklammer des erfindungsgemäßen Wuchtgewichtes,
- Fig. 4: eine Perspektivansicht der Federklammer mit eingesetztem Zusatzgewicht,
- Fig. 5: eine Seitenansicht des kompletten Wuchtgewichtes in Pfeilrichtung V gemäß Fig. 4,
- Fig. 6: eine Vorderansicht in Pfeilrichtung VI gemäß Fig. 5, wobei zusätzlich gestrichelt ein größeres Zusatzgewicht angedeutet ist,
- Fig. 7: eine Vorderansicht eines erfindungsgemäßen Zusatzgewichtes und
- Fig. 8: einen Querschnitt durch das Zusatzgewicht in der Schnittebene VIII-VIII gemäß Fig. 7.

In den verschiedenen Figuren der Zeichnung sind gleiche Teile stets mit den gleichen Bezugszeichen versehen.

in Fig. 1 ist ein Gebläserad 2 beispielhaft in einer Ausführung als Radial-Laufrad veranschaulicht, wobei an einer Umfangsstelle der äußeren Peripherie ein erfindungsgemäßes Wuchtgewicht 1 angedeutet ist. Das dargestellte Gebläserad 2 weist eine Bodenscheibe 4, eine Deckscheibe 6 sowie zwischen der Bodenscheibe 4 und der Deckscheibe 6 angeordnete Schaufeln 8 auf. Die Bodenscheibe 4 und die Deckscheibe 6 weisen jeweils in ihrem äußeren Umfangsbereich einen in axialer bzw. achsparalleler Richtung umgewinkelten Umfangsrand 10 auf. Das Gebläserad 2 besteht insbesondere aus Aluminiumblech mit einer Blechdicke im Bereich von 1,5 bis 6 mm.

Das erfindungsgemäße Wuchtgewicht 1 soll im Folgenden anhand der Darstellungen in Fig. 2 bis 8 beschrieben werden.

Das Wuchtgewicht 1 ist erfindungsgemäß zweiteilig ausgeführt, es besteht aus einer Federklammer 12 und einem Zusatzgewicht 14. Die Federklammer 12 weist einen Halteabschnitt 16 zum Befestigen auf dem Umfangsrand 10 der Deckscheibe 6 oder der Bodenscheibe 4 des Gebläserades 2 sowie einen Aufnahmeabschnitt 18 zur Halterung des Zusatzgewichtes 14 auf.

Wie am besten in Fig. 3 erkennbar ist, besteht die Federklammer 12 bevorzugt als einstückiges Stanz-Biegeformteil aus einem Federstahlblech, indem ein ursprünglich rechteckiger Blechstreifen ausgestanzt und entsprechend formgebogen ist. Dazu ist die Federklammer 12 derart etwa S-förmig bzw. zweifach entgegengesetzt U-förmig gebogen, dass der Halteabschnitt 16 etwa U-förmig ausgebildet ist und über einen gemeinsamen Stegabschnitt 20 in den ebenfalls etwa U-förmigen Aufnahmeabschnitt 18 übergeht. Der Begriff "etwa S-förmig" bedeutet, dass es sich nicht um eine gekrümmte, bogenförmige Ausgestaltung handelt, vielmehr besteht die Form aus ebenen und über Umkantungen ineinander übergehenden Abschnitten. So wird der Halteabschnitt 16 von einem ebenen äußeren Haltesteg 22, einem sich daran anschließenden Übergangssteg 24 und dem sich daran anschließenden gemeinsamen Stegabschnitt 20 begrenzt. Zur Bildung des Halteabschnittes 18 schließt sich an den mittleren Stegabschnitt 20 über einen weiteren Übergangssteg 26 ein äußerer Haltesteg 28 an. Somit sind der Halteabschnitt 16 und der Aufnahmeabschnitt 18 bezüglich ihrer Öffnungsrichtungen der U-förmigen Querschnitte umgekehrt orientiert.

Das Zusatzgewicht 14 des erfindungsgemäßen Wuchtgewichts 1 ist gemäß Fig. 7 bis 8 bevorzugt als flacher, quaderartiger Körper aus einem insbesondere metallischen Flachmaterial ausgebildet.

Der Halteabschnitt 16 ist in Anpassung an die Dicke des Umfangsrandes 10 des Gebläserades 2 derart ausgebildet, dass er kraft- und/oder formschlüssig auf den Umfangsrand 10 aufsteckbar ist. In ähnlicher Weise sind das Zusatzgewicht 14 und der Aufnahmeabschnitt 18 der Federklammer 12 in Anpassung aneinander derart ausgebildet, dass das Zusatzgewicht 14 lösbar kraft- und/oder formschlüssig in den Aufnahmeabschnitt 18 einsteckbar ist.

Um einerseits eine schnelle und einfache Montage zu ermöglichen und andererseits eine gute und sichere Halterung zu gewährleisten, weist die Federklammer 12 - insbesondere in Seitenrandbereichen des gemeinsamen Stegabschnittes 20 - nach innen in den Halteabschnitt 16 vorstehende, insbesondere spitz zulaufende Haltekrallen 30 zum form- oder kraftformschlüssigen Eingriff in das Material des Umfangsrandes 10 des Gebläserades 2 auf: Weiterhin weist die Federklammer 12 - insbesondere in Seitenrandbereichen des äußeren Haltesteges 28 des Aufnahmeabschnittes 18 - nach innen in den Aufnahmeabschnitt 18 vorstehende, insbesondere spitz zulaufende Haltekrallen 32 zum form- oder kraftformschlüssigen Eingriff in das Zusatzgewicht 14 auf.

In der dargestellten, bevorzugten Ausführung weist das Zusatzgewicht 14 Haltevertiefungen 34 zum formschlüssigen Einrasten der Haltekrallen 32 der Federklammer 12 auf. Ein Lösen bzw. Auswechseln des Zusatzgewichtes 14 ist möglich durch elastisches Aufbiegen des Haltesteges 28, bis die Haltekrallen 32 außerhalb der Haltevertiefungen 34 liegen, so dass dann das Zusatzgewicht 14 aus dem Aufnahmeabschnitt 18 herausgenommen werden kann.

In besonders bevorzugter Ausführung weist das Zusatzgewicht 14 auf seinen zwei gegenüberliegenden Seitenflächen jeweils gleichartige Haltevertiefungen 34 auf, siehe Fig. 7 und 8. Diese Ausgestaltung ermöglicht ein Einsetzen des Zusatzgewichtes 14 in beliebiger Ausrichtung, so dass beim Einsetzen nicht auf eine bestimmte Ausrichtung geachtet zu werden braucht.

Zur Bildung der schräg vorstehenden Haltekrallen 30 weist der Stegabschnitt 20 im Bereich seiner Seitenränder zwei symmetrische, randoffen Freischnitte 36 auf, wobei der Stegabschnitt 20 um eine zwischen den beiden Freischnitten 36 verlaufende Biegelinie 38 so um einen stumpfen Winkel umgewinkelt ist, dass hierdurch die Haltekrallen 30 aus der ursprünglichen Ebene heraus schräg in den Halteabschnitt 16 hineinragen.

In analoger Weise sind auch die Haltekrallen 32 durch zwei seitliche, symmetrische Freischnitte 40 des äußeren Haltesteges 28 gebildet, wobei der Haltesteg um eine zwischen den Freischnitten 40 verlaufende Biegelinie 42 so um einen stumpfen Winkel umgewinkelt ist, dass dadurch die Haltekrallen 32 aus der ursprünglichen Ebene des Haltesteges 28 heraus schräg in den Aufnahmeabschnitt 18 ragen.

Es sei noch erwähnt, dass das Zusatzgewicht 14 auch ohne die Haltevertiefungen 34 ausgebildet sein könnte; die spitzen, scharfkantigen Haltekralien 32 würden dannanalog zu den Haltekrallen 30 - in das Material geringfügig eingreifen bzw. eindringen.

Wie noch in Fig. 6 angedeutet ist, können mittels der Federklammer 12 unterschiedliche Zusatzgewichte 14 gehaltert werden. Zur Variation des Gewichtes bzw. der Masse wird insbesondere die Länge L des Zusatzgewichtes 14 variiert.

Zum Auswuchten des Gebläserades 2 kann das Wuchtgewicht 1 in beliebiger bzw. notwendiger Anzahl an beliebigen Umfangsstellen von Deckscheibe 6 und/oder Bodenscheibe 4 befestigt werden, und zwar bevorzugt so, dass jeweils der Aufnahmeabschnitt 18 mit dem Zusatzgewicht 14 auf der radial nach innen weisenden Seite des Umfangsrandes 10 der Boden- bzw. Deckscheibe 4/6 angeordnet ist, siehe Fig. 2. Dies gewährleistet eine gute und sichere Abstützung der bei Rotation entstehenden Zentrifugalkraft.

## Patentansprüche

1. Wuchtgewicht (1) zum Auswuchten eines Gebläserades (2), wobei das Wuchtgewicht eine zweiteilige Ausführung, bestehend aus einer Federklammer (12) und einem Zusatzgewicht (14), aufweist, wobei die Federklammer (12) einen Halteabschnitt (16) zum Befestigen an dem Gebläserad (2) und einen Aufnahmeabschnitt (18) zur Halterung des Zusatzgewichtes (14) aufweist,
**dadurch gekennzeichnet, dass** die Federklammer (12) derart S-förmig gebogen ist, dass der Halteabschnitt (16) U-förmig ausgebildet ist und über einen gemeinsamen Stegabschnitt (20) in den ebenfalls U-förmigen Aufnahmeabschnitt (18) übergeht.

2. Wuchtgewicht nach Anspruch 1,
**dadurch gekennzeichnet, dass** die Federklammer (12) als einstückiges Biegeformteil aus einem Federstahlblech besteht.

3. Wuchtgewicht nach Anspruch 1 oder 2,
**dadurch gekennzeichnet, dass** das Zusatzgewicht (14) als flacher, quaderartiger Körper aus einem insbesondere metallischen Flachmaterial besteht.

4. Wuchtgewicht nach einem der Ansprüche 1 bis 3,
**dadurch gekennzeichnet, dass** der Halteabschnitt (16) in Anpassung an das Gebläserad (2) derart ausgebildet ist, dass er kraft- und/oder formschlüssig auf einen Umfangsrand (10) des Gebläserades (2) aufsteckbar ist.

5. Wuchtgewicht nach einem der Ansprüche 1 bis 4,
**dadurch gekennzeichnet, dass** der Aufnahmeabschnitt (18) und das Zusatzgewicht (14) in Anpassung aneinander derart ausgebildet sind, dass das Zusatzgewicht (14) kraft- und/oder formschlüssig in den Aufnahmeabschnitt (18) einsetzbar ist.

6. Wuchtgewicht nach einem der Ansprüche 1 bis 5,
**dadurch gekennzeichnet, dass** die Federklammer (12), insbesondere in Seitenrandbereichen des gemeinsamen Stegabschnittes (20), nach innen in den Halteabschnitt (16) vorstehende Haltekrallen (30) zum Eingriff in das Material des Gebläserades (2) aufweist.

7. Wuchtgewicht nach einem der Ansprüche 1 bis 6,
**dadurch gekennzeichnet, dass** die Federklammer (12), insbesondere in Seitenrandbereichen eines äußeren Haltesteges (28) des Aufnahmeabschnittes (18), nach innen in den Aufnahmeabschnitt (18) vorstehende Haltekrallen (32) zum Eingriff in das Zusatzgewicht (14) aufweist.

8. Wuchtgewicht nach Anspruch 7,
**dadurch gekennzeichnet, dass** das Zusatzgewicht (14) Haltevertiefungen (34) zum Eingriff der Haltekrallen (32) der Federklammer (12) aufweist.

9. Wuchtgewicht nach Anspruch 8,
**dadurch gekennzeichnet, dass** das Zusatzgewicht (14) auf zwei gegenüberliegenden Seitenflächen jeweils gleichartige Haltevertiefungen (34) aufweist.

10. Federklammer (12) für ein Wuchtgewicht (1) nach einem der vorhergehenden Ansprüche,
**gekennzeichnet durch** eine Ausgestaltung entsprechend den kennzeichnenden Merkmalen eines der Ansprüche 1, 2 oder 4 bis 7.

## Claims

1. A balancing weight (1) for balancing a fan wheel (2), whereby the balancing weight has a two-part configuration, consisting of a spring clamp (12) and a supplementary weight (14), whereby the spring clamp (12) has a holding section (16) for fastening to the fan wheel (2) and a receiving section (18) for holding the supplementary weight (14),
**characterized in that**
the spring clamp (12) is bent into an S-shape in such a way that the holding section (16) has a U-shaped configuration and, via a shared web section (20), it makes a transition to the likewise U-shaped receiving section (18).

2. The balancing weight according to claim 1,
**characterized in that**
the spring clamp (12) consists of a spring steel sheet, in the form of a one-piece bent shaped part.

3. The balancing weight according to claim 1 or 2,
**characterized in that**
the supplementary weight (14) consists of an especially metal flat material, in the form of a flat, cuboidal body.

4. The balancing weight according to one of claims 1 to 3,
**characterized in that**,
in an adaptation to the fan wheel (2), the holding section (16) is configured in such a way that it can be clamped with a non-positive fit and/or with a positive fit onto a circumferential rim (10) of the fan wheel (2).

5. The balancing weight according to one of claims 1 to 4,
**characterized in that**,
in an adaptation to each other, the receiving section (18) and the supplementary weight (14) are configured in such a way that the supplementary weight (14) can be inserted with a non-positive fit and/or with a positive fit into the receiving section (18).

6. The balancing weight according to one of claims 1 to 5,
**characterized in that**
the spring clamp (12), especially in side rim areas of the shared web section (20), has holding claws (30) extending inwards into the holding section (16) in order to engage with the material of the fan wheel (2).

7. The balancing weight according to one of claims 1 to 6,
**characterized in that**
the spring clamp (12), especially in side rim areas of an outer holding web (28) of the receiving section (18), has holding claws (32) extending inwards into the receiving section (18) in order to engage with the supplementary weight (14).

8. The balancing weight according to claim 7,
**characterized in that**
the supplementary weight (14) has holding indentations (34) in order to engage with the holding claws (32) of the spring clamp (12).

9. The balancing weight according to claim 8,
**characterized in that**
the supplementary weight (14) has identical holding indentations (34) that are each on two opposite side surfaces.

10. A spring clamp (12) for a balancing weight (1) according to one of the preceding claims,
**characterized by** an embodiment corresponding to the characterizing features of one of claims 1, 2 or 4 to 7.

## Revendications

1. Masse d'équilibrage (1) pour équilibrer une roue de soufflante (2), la masse d'équilibrage présentant une réalisation en deux pièces, composée d'une pince élastique (12) et d'une masse additionnelle (14), la pince élastique (12) comportant une partie de maintien (16) pour fixation à la roue de soufflante (2) et une partie de logement (18) pour maintenir la masse additionnelle (14), **caractérisée en ce que** la pince élastique (12) est pliée en S de telle sorte que la partie de maintien (16) se présente en forme de U et rejoint, via une partie intermédiaire commune (20), la partie de logement également en forme de U.

2. Masse d'équilibrage selon la revendication 1, **caractérisée en ce que** la pince élastique (12), en tant que pièce moulée courbée réalisée d'une seule pièce, se compose d'une tôle d'acier bleu.

3. Masse d'équilibrage selon la revendication 1 ou 2, **caractérisée en ce que** la masse additionnelle (14), en tant que corps plat de type parallélépipède droit, se compose d'une matière plate, en particulier métallique.

4. Masse d'équilibrage selon l'une des revendications 1 à 3, **caractérisée en ce que** la partie de maintien (16) est réalisée de manière telle, pour adaptation à la roue de soufflante (2), qu'elle peut être emboîtée à force et/ou par complémentarité de forme sur un bord périphérique (10) de la roue de soufflante (2).

5. Masse d'équilibrage selon l'une des revendications 1 à 4, **caractérisée en ce que** la partie de logement (18) et la masse additionnelle (14) sont réalisées de manière telle, pour adaptation l'une à l'autre, que la masse additionnelle (14) peut être introduite à force et/ou avec complémentarité de forme dans la partie de logement (18).

6. Masse d'équilibrage selon l'une des revendications 1 à 5, **caractérisée en ce que** la pince élastique (12), en particulier dans des zones de bord latéral de la partie intermédiaire commune (20), comporte des griffes de maintien (30) faisant saillie vers l'intérieur dans la partie de maintien (16) et destinées à s'engager dans la matière de la roue de soufflante (2).

7. Masse d'équilibrage selon l'une des revendications 1 à 6, **caractérisée en ce que** la pince élastique (12), en particulier dans des zones de bord latéral d'une partie intermédiaire extérieure de maintien (28) de la partie de logement (18), comporte des griffes de maintien (32) faisant saillie vers l'intérieur dans la partie de logement (18) et destinées à s'engager dans la masse additionnelle (14).

8. Masse d'équilibrage selon la revendication 7, **caractérisée en ce que** la masse additionnelle (14) comporte des creux de maintien (34) permettant l'engagement des griffes de maintien (32) de la pince élastique (12).

9. Masse d'équilibrage selon la revendication 7, **caractérisée en ce que** la masse additionnelle (14) comporte des creux de maintien (34) respectivement similaires sur deux faces latérales en vis-à-vis.

10. Pince élastique (12) pour une masse d'équilibrage (1) selon l'une des revendications précédentes, **caractérisée par** une réalisation conforme aux caractéristiques caractérisantes de l'une des revendications 1, 2 ou 4 à 7.
